# FASCICULE DE BREVET EUROPEEN

(11) **EP 3 101 486 B1**
(45) Date de publication et mention de la délivrance du brevet: **03.10.2018**
(21) Numéro de dépôt: 15170299.0
(22) Date de dépôt: 02.06.2015
(51) Int. Cl.: G04F 7/06, G04F 7/08, G04B 13/02, G04B 19/22

(54) **COEUR D'HORLOGERIE OU DE CHRONOGRAPHE**
HERZ EINES UHRWERKS ODER EINES CHRONOGRAPHEN
HEART OF TIMEPIECE OR CHRONOGRAPH

(43) Date de publication de la demande: 07.12.2016
(73) Titulaire: ETA SA Manufacture Horlogère Suisse, 2540 Grenchen (CH)
(72) Inventeur: Friedli, Matthäus, 4500 Solothurn (CH); Egli, Roman, 4702 Oensingen (CH)
(74) Mandataire: Giraud, Eric

(56) Documents cités:
- CH-A2- 702 718
- US-A- 3 875 739

## Description

### Domaine de l'invention

L'invention concerne un mobile d'horlogerie comportant un arbre porteur d'une roue, et un coeur indexé angulairement en position par rapport à cette roue.

L'invention concerne encore un mécanisme de chronographe comportant au moins un tel mobile, associé à un marteau ou un organe de commande de remise à zéro.

L'invention concerne encore un mécanisme GMT d'indication horaire sur plusieurs fuseaux horaires comportant au moins un tel mobile, associé à un marteau ou un organe de commande de remise à zéro.

L'invention concerne encore un mouvement d'horlogerie comportant au moins un tel mobile, associé à un marteau ou un organe de commande de remise à zéro, ou/et un tel mécanisme de chronographe, ou/et un tel mécanisme GMT.

L'invention concerne encore une montre comportant au moins un tel mobile, associé à un marteau ou un organe de commande de remise à zéro, ou/et un tel mécanisme de chronographe, ou/et un tel mécanisme GMT, ou/et un tel mouvement.

L'invention concerne le domaine des mécanismes d'horlogerie comportant des cames coeurs.

### Arrière-plan de l'invention

Le positionnement d'un organe de remise à zéro de type coeur, notamment pour la remise d'un compteur de chronographe en position zéro, nécessite généralement l'emploi d'un sautoir, encombrant, et consommateur d'énergie, ou encore d'un marteau flexible ou articulé en plusieurs parties.

Le document CH702718 au nom de MONTRES BREGUET SA décrit un mécanisme de fuseau horaire, agencé pour l'affichage à la demande de l'heure dans un fuseau horaire particulier, sur l'aiguillage principal d'une pièce d'horlogerie comportant :
- deux roues de mémoire programmables, comportant chacune une roue comportant des moyens d'entraînement en rotation autour d'un axe de rotation, et un coeur mobile de façon réversible par pivotement entre des positions d'indexation que comporte la roue,
- des moyens d'appui agencés pour coopérer de façon débrayable avec une surface d'appui que comporte chaque roue de mémoire, et, entre deux actions de l'utilisateur, coopérant de façon embrayée avec la surface d'appui de l'une des roues de mémoire et étant alors débrayés de la surface d'appui de l'autre des roues de mémoire,
- un différentiel à deux entrées et une sortie, une première entrée étant constituée par un mobile de minuterie agencé pour être entraîné par le mouvement, une seconde entrée étant constituée par une couronne que comporte le différentiel, et la sortie consistant en une chaussée ou un axe portant une aiguille des heures, chacune des roues de mémoire engrenant par les moyens d'entraînement, directement ou indirectement, avec la couronne de différentiel.

### Résumé de l'invention

L'invention se propose d'assurer le positionnement précis d'un coeur en position zéro, sans recourir à un marteau flexible ou articulé, ni à un sautoir de positionnement. L'invention se propose ainsi de compenser le jeu des tolérances de fabrication des composant unitaires, qui conditionnent d'ordinaire l'exactitude de la position zéro.

Le but principal est la meilleure adaptation possible du coeur au marteau pour compenser tous les défauts de formes dûs aux tolérances d'exécution.

A cet effet, l'invention concerne un mobile d'horlogerie selon la revendication 1.

L'invention concerne encore un mécanisme de chronographe comportant au moins un tel mobile, associé à un marteau ou un organe de commande de remise à zéro.

L'invention concerne encore un mécanisme GMT d'indication horaire sur plusieurs fuseaux horaires comportant au moins un tel mobile, associé à un marteau ou un organe de commande de remise à zéro.

L'invention concerne encore un mouvement d'horlogerie comportant au moins un tel mobile, associé à un marteau ou un organe de commande de remise à zéro, ou/et un tel mécanisme de chronographe, ou/et un tel mécanisme GMT.

L'invention concerne encore une montre comportant au moins un tel mobile, associé à un marteau ou un organe de commande de remise à zéro, ou/et un tel mécanisme de chronographe, ou/et un tel mécanisme GMT, ou/et un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue en plan, un mobile selon l'invention, comportant un arbre porteur d'une roue, et un coeur indexé angulairement en position par rapport à cette roue, ce mobile comportant un ressort entre la roue et le coeur d'indexage;
- la figure 2 représente le même mobile en coupe dans un plan passant par un plan de symétrie, passant par l'axe de pivotement du mobile et aligné selon une direction radiale préférentielle de mobilité du coeur;
- la figure 3 représente le coeur en vue en plan ;
- la figure 4 représente le coeur en vue en coupe par un plan de symétrie;
- la figure 5 représente la roue en vue en plan ;
- la figure 6 représente la roue en vue en coupe par un plan de symétrie;
- les figures 7 à 9 représentent, sous différents angles, le ressort visible sur Is figures 1 et 2, joignant le coeur à la roue ;
- les figures 10 à 13 représentent, en vue en plan, différentes variantes de coeurs comportant des lames flexibles constituant une surface méplate de contact avec un marteau ou similaire ;
- les figures 14 et 15 représentent, en vue en plan et en coupe par un plan de symétrie aligné selon une direction radiale préférentielle de mobilité du coeur une variante de coeur comportant une partie supérieure coopérant avec un marteau et similaire à celui de la figure 10, et une partie inférieure coopérant avec la roue et tendant à rappeler le coeur vers l'axe de pivotement du mobile ;
- la figure 16 est un schéma-blocs représentant une montre comportant un mouvement, lequel comporte un mécanisme de chronographe et un mécanisme GMT, tous deux équipés avec au moins un mobile selon l'invention.

### Description détaillée des modes de réalisation préférés

L'invention concerne un mobile 1 d'horlogerie 4.

Selon l'invention, le coeur 2 est monté flottant dans une direction radiale R par rapport à l'axe D de l'arbre 3 du mobile 1, et est rappelé en position neutre vers cet axe D par au moins un élément flexible 6. Cet élément flexible 6 est, ou bien une lame flexible 25, 26, intégrée au coeur 2, ou bien un ressort 60 interposé entre la roue 4 et le coeur 2. Cet au moins un élément flexible 6 est dimensionné pour amortir un impact appliqué à une piste de came périphérique 23 que comporte le coeur 2.

Dans un premier mode de réalisation de l'invention, cet au moins un élément flexible 6 est un ressort 60 interposé entre la roue 4 et le coeur 2, tel que visible sur les figures 1, 2, 7 à 9.

Plus particulièrement, ce ressort 60 comporte au moins une extrémité distale 61, 62, qui est agencée pour coopérer avec un logement 21, 22, que comporte le coeur 2, et ce ressort 60 comporte une partie rayonnée 64, laquelle est agencée pour coopérer en appui avec un logement 9 que comporte la roue 4 de façon à tendre à repousser le coeur 2 vers l'axe D de l'arbre 3. Sur la version non limitative illustrée par les figures, ce logement 9 est une gorge circulaire.

Dans une réalisation particulière visible sur les figures 7 à 9, le ressort 60 est symétrique par rapport à un plan de ressort PRE, qui est, en position de service du ressort, confondu avec un plan radial PRA passant par l'axe D de l'arbre 3 et parallèle à la direction radiale R. Et la première partie rayonnée 64, qui a un centre de courbure vers l'intérieur de la roue 4, est faite de deux parties symétriques de part et d'autre d'une deuxième partie rayonnée 63. Cette deuxième partie rayonnée 63 est de courbure inverse à celle de la première partie rayonnée 64, et son centre de courbure est situé à l'extérieur de la roue 4. La deuxième partie rayonnée 63 est située au niveau du plan de ressort PRE et à son voisinage immédiat, pour définir deux zones de contact symétriques entre le ressort 60 et la roue 4, de façon à ce que la résultante de l'effort de rappel élastique exercé par le ressort 60 sur le coeur 2 pour son renvoi vers l'axe D de l'arbre 3 soit située sur une radiale par rapport à cet axe D, selon la direction radiale R.

Dans un mode particulier de réalisation de 'invention, tel que visible sur les figures 1 à 3, le coeur 2 comporte une lumière oblongue centrale 30 avec deux faces parallèles, qui est agencée pour guider à jeu minimal l'arbre 3. Le coeur 2 comporte encore, alignée parallèlement avec la lumière oblongue centrale 30, une lumière excentrée 50 qui est agencée pour guider à jeu minimal un pion 5 monté solidaire de la roue 4, de façon à autoriser la mobilité relative du coeur 2 par rapport à l'arbre 3 entre deux positions de butée selon la direction radiale R.

De préférence, le coeur 2 est alors symétrique par rapport à un plan de symétrie PS parallèle aux deux lumières : la lumière oblongue centrale 30 et la lumière excentrée 50. Et sa piste de came périphérique 23 comporte, au voisinage de la lumière oblongue centrale 30, une zone méplate 20, qui est agencée pour coopérer avec un marteau ou un organe de commande de remise à zéro.

Dans un deuxième mode de réalisation de l'invention, tel que visible sur les figures 10 à 13, cet au moins un élément flexible 6 est une lame 25, 26, qui est intégrée au coeur 2, et comporte une partie de la surface périphérique 23 dont au moins une zone méplate 20 est agencée pour coopérer avec un marteau ou un organe de commande de remise à zéro. Cette lame 25, 26, est dimensionnée pour amortir l'effort de percussion imprimé par un marteau ou organe de commande de remise à zéro.

La figure 10 montre un coeur 2 avec une piste de came périphérique 23 continue, la lame 25 est séparée de la partie massive du coeur 2 par une rainure 28.

La figure 11 montre une configuration où la piste de came périphérique 23 est discontinue, la zone méplate 20 est réduite aux deux extrémités distales de deux lames 26 en porte à faux, chacune est séparée de la partie massive du coeur 2 par une rainure 27, débouchante au niveau d'une ouverture 24 séparant les deux lames 26.

La figure 12 illustre une variante de la figure 11, où le coeur 2 comporte, au voisinage de sa piste de came périphérique 23, des poches 28 lui donnant une certaine flexibilité.

La figure 13 montre un coeur 2 asymétrique, dont la zone méplate 20 est réduite à une partie massive du coeur, et à l'extrémité distale d'une lame 26 unique en porte à faux devant une poche 29 de grand volume.

Dans une configuration mixte, le mobile 1 comporte au moins une lame 25, 26, intégrée au coeur 2, et au moins un ressort 60 interposé entre la roue 4 et le coeur 2.

Les figures 14 et 15 illustrent une configuration mixte, où la roue 4 comporte une gorge 9 dans laquelle est logée une partie inférieur 2A d'un coeur 2, qui comporte des pattes élastiques 91 de maintien de cette partie inférieure 2A dans la gorge 9, et des lames élastiques 92 qui jouent le même rôle que le ressort 20 des figures 1 et 2, en tendant à repousser le coeur 2 vers l'axe D de l'arbre 3. Cette partie inférieure 2A est solidaire d'une partie supérieure 2B, qui équivaut au coeur 2 de la figure 10, et qui supporte la frappe d'un marteau ou similaire.

Ainsi, dans les différentes configurations illustrées, on assure le meilleur contact entre le coeur et le marteau lors de la remise à zéro, et donc une position parfaite.

Que le coeur comporte des parties flexibles intégrées, ou qu'il soit suspendu à la roue, l'effet obtenu est similaire. La compensation des tolérances est ainsi assurée.

L'effet d'amortissement est un effet secondaire, qui peut être positif au moment où le coeur est presque à sa position neutre, le couple maximal du marteau qui agit sur le coeur est alors amorti.

Bien d'autres configurations peuvent être imaginées avec des lames flexibles ou/et des ressorts classiques, sans s'éloigner de l'invention.

L'invention concerne encore un mécanisme de chronographe 100 comportant au moins un tel mobile 1, associé à un marteau ou un organe de commande de remise à zéro.

L'invention concerne encore un mécanisme GMT 200 d'indication horaire sur plusieurs fuseaux horaires comportant au moins un tel mobile 1, associé à un marteau ou un organe de commande de remise à zéro.

L'invention concerne encore un mouvement d'horlogerie 300 comportant au moins un tel mobile 1, associé à un marteau ou un organe de commande de remise à zéro, ou/et un tel mécanisme de chronographe 100, ou/et un tel mécanisme GMT 200.

L'invention concerne encore une montre 400 comportant au moins un tel mobile 1, associé à un marteau ou un organe de commande de remise à zéro, ou/et un tel mécanisme de chronographe 100, ou/et un tel mécanisme GMT 200, ou/et un tel mouvement 300.

## Revendications

1. Mobile (1) d'horlogerie comportant un arbre (3) porteur d'une roue (4), et un coeur (2) indexé angulairement en position par rapport à ladite roue (4), **caractérisé en ce que** ledit coeur (2) est monté flottant dans une direction radiale (R) par rapport à l'axe (D) dudit arbre (3) dudit mobile (1), et rappelé en position neutre vers ledit axe (D) par au moins un élément flexible (6), ledit élément flexible (6) étant, ou bien une lame (25 ; 26) intégrée audit coeur (2), ou bien un ressort (60) interposé entre ladite roue (4) et ledit coeur (2), et ledit au moins un élément flexible (6) étant dimensionné pour amortir un impact appliqué à une piste de came périphérique (23) que comporte ledit coeur (2).

2. Mobile (1) selon la revendication 1, **caractérisé en ce que** ledit au moins un élément flexible (6) est un ressort (60) interposé entre ladite roue (4) et ledit coeur (2).

3. Mobile (1) selon la revendication 2, **caractérisé en ce que** ledit ressort (60) comporte au moins une extrémité distale (61 ; 62) agencée pour coopérer avec un logement (21 ; 22) que comporte ledit coeur (2), et comporte une partie rayonnée (64) agencée pour coopérer en appui avec un logement (9) que comporte ladite roue (4) de façon à tendre à repousser ledit coeur (2) vers ledit axe (D) dudit arbre (3).

4. Mobile (1) selon la revendication 3, **caractérisé en ce que** ledit ressort (60) est symétrique par rapport à un plan de ressort (PRE), qui est, en position de service dudit ressort, confondu avec un plan radial (PRA) passant par ledit axe (D) dudit arbre (3) et parallèle à ladite direction radiale (R), et **en ce que** ladite première partie rayonnée (64), qui a un centre de courbure vers l'intérieur de ladite roue (4), est faite de deux parties symétriques de part et d'autre d'une deuxième partie rayonnée (63), de courbure inverse à la sienne et de centre de courbure situé à l'extérieur de ladite roue (4), qui est située au niveau dudit plan de ressort (PRE) et à son voisinage immédiat, pour définir deux zones de contact symétriques entre ledit ressort (60) et ladite roue (4), de façon à ce que la résultante de l'effort de rappel élastique exercé par ledit ressort (60) sur ledit coeur (2) pour son renvoi vers ledit axe (D) dudit arbre (3) soit située sur une radiale par rapport audit axe (D), selon ladite direction radiale (R).

5. Mobile (1) selon l'une des revendications 1 à 4, **caractérisé en ce que** ledit coeur (2) comporte une lumière oblongue centrale (30) avec deux faces parallèles et agencée pour guider à jeu minimal ledit arbre (3), et, alignée parallèlement avec ladite lumière oblongue centrale (30), une lumière excentrée (50) agencée pour guider à jeu minimal un pion (5) monté solidaire de ladite roue (4), de façon à autoriser la mobilité relative dudit coeur (2) par rapport audit arbre (3) entre deux positions de butée selon ladite direction radiale (R).

6. Mobile (1) selon la revendication 5, **caractérisé en ce que** ledit coeur (2) est symétrique par rapport à un plan de symétrie (PS) parallèle auxdites lumière oblongue centrale (30) et lumière excentrée (50), et **en ce que** sa dite piste de came périphérique (23) comporte, au voisinage de ladite lumière oblongue centrale (30), une zone méplate (20) agencée pour coopérer avec un marteau ou un organe de commande de remise à zéro.

7. Mobile (1) selon la revendication 6, **caractérisé en ce qu'**il comporte une partie de ladite surface périphérique (23) dont au moins une zone méplate (20) est agencée pour coopérer avec un marteau ou un organe de commande de remise à zéro, ladite lame (25 ; 26) étant dimensionnée pour amortir l'effort de percussion imprimé par un dit marteau ou organe de commande de remise à zéro.

8. Mobile (1) selon les revendications 1 et 7, **caractérisé en ce que** ledit mobile (1) comporte au moins une dite lame (25 ; 26) intégrée audit coeur (2), et au moins un dit ressort (60) interposé entre ladite roue (4) et ledit coeur (2).

9. Mécanisme de chronographe (100) comportant au moins un mobile (1) selon l'une des revendications 1 à 8, associé à un marteau ou un organe de commande de remise à zéro.

10. Mécanisme GMT (200) d'indication horaire sur plusieurs fuseaux horaires comportant au moins un mobile (1) selon l'une des revendications 1 à 8, associé à un marteau ou un organe de commande de remise à zéro.

11. Mouvement d'horlogerie (300) comportant au moins un mobile (1) selon l'une des revendications 1 à 8, associé à un marteau ou un organe de commande de remise à zéro.

12. Montre (400) comportant au moins un mobile (1) selon l'une des revendications 1 à 8, associé à un marteau ou un organe de commande de remise à zéro.

## Patentansprüche

1. Uhrendrehteil (1), das eine ein Rad (4) tragende Welle (3) und ein in Bezug auf das Rad (4) in Winkelrichtung positionsindexiertes Herz (2) umfasst, **dadurch gekennzeichnet, dass** das Herz (2) in einer radialer Richtung (R) in Bezug auf die Achse (D) der Welle (3) des Drehteils (1) schwimmend gelagert ist und durch mindestens ein biegsames Element (6) in eine Neutralstellung zu der Achse (D) zurückgestellt wird, wobei das biegsame Element (6) entweder ein in das Herz (2) integriertes Plättchen (25; 26) oder eine zwischen das Rad (4) und das Herz (2) eingefügte Feder (60) ist und wobei das biegsame Element (6) so bemessen ist, dass ein Stoß, der auf eine Umfangsnockenbahn (23) des Herzens (2) ausgeübt wird, gedämpft wird.

2. Drehteil (1) nach Anspruch 1, **dadurch gekennzeichnet, dass** das mindestens eine biegsame Element (6) eine Feder (60) ist, die zwischen das Rad (4) und das Herz (2) eingefügt ist.

3. Drehteil (1) nach Anspruch 2, **dadurch gekennzeichnet, dass** die Feder (60) mindestens ein distales Ende (61; 62) umfasst, das dafür ausgelegt ist, mit einer Aufnahme (21; 22), die das Herz (2) aufweist, zusammenzuwirken, und einen gerundeten Teil (64) umfasst, der dafür ausgelegt ist, mit einer Aufnahme (9), die das Rad (4) aufweist, abstützend zusammenzuwirken, derart, dass sie bestrebt ist, das Herz (2) zu der Achse (D) der Welle (3) zu schieben.

4. Drehteil (1) nach Anspruch 3, **dadurch gekennzeichnet, dass** die Feder (60) symmetrisch ist in Bezug auf eine Federebene (PRE), die in der Arbeitsstellung der Feder mit einer radialen Ebene (PRA) zusammenfällt, die durch die Achse (D) der Welle (3) verläuft und zu der radialen Richtung (R) parallel ist, und dass der erste gerundete Teil (64), der einen Krümmungsmittelpunkt innerhalb des Rades (4) besitzt, hergestellt ist aus zwei symmetrischen Teilen auf beiden Seiten eines zweiten gerundeten Teils (63) mit einer zu seiner Krümmung entgegengesetzten Krümmung und mit einem Krümmungsmittelpunkt, der sich außerhalb des Rades (4) befindet, das auf Höhe der Federebene (PRE) und in deren unmittelbarer Umgebung angeordnet ist, um zwei symmetrische Kontaktbereiche zwischen der Feder (60) und dem Rad (4) zu definieren, derart, dass die Resultierende der elastischen Rückstellkraft, die von der Feder (60) auf das Herz (2) ausgeübt wird, um es zu der Achse (D) der Welle (3) zurückzustellen, auf einem Radius in Bezug auf die Achse (D) in der radialen Richtung (R) liegt.

5. Drehteil (1) nach einem der Ansprüche 1 bis 4, **dadurch gekennzeichnet, dass** das Herz ein mittiges Langloch (30), das zwei parallele Flächen aufweist und dafür ausgelegt ist, die Welle (3) mit minimalem Spiel zu führen, und ein exzentrisches Langloch (50) aufweist, das auf das mittige Langloch (30) parallel ausgerichtet ist und dafür ausgelegt ist, mit minimalen Spiel einen Stift (5) zu führen, der fest an dem Rad (4) montiert ist, um die relative Beweglichkeit des Herzens (2) in Bezug auf die Welle (3) in radialer Richtung (R) zwischen zwei Anschlagpositionen zuzulassen.

6. Drehteil (1) nach Anspruch 5, **dadurch gekennzeichnet, dass** das Herz (2) symmetrisch ist in Bezug auf eine Symmetrieebene (PS), die zu dem mittigen Langloch (30) und zu dem exzentrischen Langloch (50) parallel ist, und dass seine Umfangsnockenbahn (23) in der Umgebung des mittigen Langlochs (30) einen abgeflachten Bereich (20) aufweist, der dafür ausgelegt ist, mit einem Hammer oder einem Nullrücksetz-Steuerorgan zusammenzuwirken.

7. Drehteil (1) nach Anspruch 6, **dadurch gekennzeichnet, dass** es einen Teil der Umfangsoberfläche (23) aufweist, von dem mindestens ein abgeflachter Bereich (20) dafür ausgelegt ist, mit einem Hammer oder mit einem Nullrücksetz-Steuerorgan zusammenzuwirken, wobei das Plättchen (25; 26) dazu ausgelegt ist, die von dem Hammer oder dem Nullrücksetz-Steuerorgan ausgeübte Schlagkraft zu dämpfen.

8. Drehteil (1) nach den Ansprüchen 1 und 7, **dadurch gekennzeichnet, dass** das Drehteil (1) mindestens ein in das Herz (2) integriertes Plättchen (25; 26) und mindestens eine Feder (60) umfasst, die zwischen das Rad (4) und das Herz (2) eingefügt ist.

9. Chronographenmechanismus (100), der mindestens ein Drehteil (1) nach einem der Ansprüche 1 bis 8 umfasst, dem ein Hammer oder ein Nullrücksetz-Steuerorgan zugeordnet ist.

10. GMT-Mechanismus (200) für die Zeitanzeige in mehreren Zeitzonen, umfassend mindestens ein Drehteil (1) nach einem der Ansprüche 1 bis 8, dem ein Hammer oder ein Nullrücksetz-Steuerorgan zugeordnet ist.

11. Uhrwerk (300), umfassend mindestens ein Drehteil (1) nach einem der Ansprüche 1 bis 8, dem ein Hammer oder ein Nullrücksetz-Steuerorgan zugeordnet ist.

12. Uhr (400), umfassend mindestens ein Drehteil (1) nach einem der Ansprüche 1 bis 8, dem ein Hammer oder ein Nullrücksetz-Steuerorgan zugeordnet ist.

## Claims

1. Timepiece mobile component (1) including an arbor (3) carrying a wheel (4), and a heart cam (2) in an angularly indexed position with respect to said wheel (4), **characterized in that** said heart cam (2) is mounted with a clearance in a radial direction (R) with respect to the axis (D) of said arbor (3) of said mobile component (1), and returned in a neutral position towards said axis (D) by at least one flexible element (6), said flexible element (6) being either a strip (25; 26) incorporated in said heart cam (2), or a spring (60) inserted between said wheel (4) and said heart cam (2), and said at least one flexible element (6) being dimensioned to damp impacts applied to a peripheral cam track (23) of said heart cam (2).

2. Mobile component (1) according to claim 1, **characterized in that** said at least one flexible element (6) is a spring (60) inserted between said wheel (4) and said heart cam (2).

3. Mobile component (1) according to claim 2, **characterized in that** spring (60) includes at least one distal end (61; 62) arranged to cooperate with a housing (21; 22) comprised in said heart cam (2), and includes a curved portion (64) arranged to cooperate in abutment with a housing (9) comprised in said wheel (4) in order to push said heart cam (2) back towards said axis (D) of said arbor (3).

4. Mobile component (1) according to claim 3, **characterized in that** spring (60) is symmetrical with respect to a spring plane (PRE), which, in the operating position of said spring, is coincident with a radial plane (PRA) passing through said axis (D) of said arbor (3) and parallel to said radial direction (R), and **in that** said first curved portion (64), which has a centre of curvature towards the interior of said wheel (4), is made of two symmetrical parts on either side of a second curved portion (63), of reverse curvature to that of said first curved portion and whose centre of curvature lies outside said wheel (4), which is located in the spring plane (PRE) and in immediate proximity thereto, to define two symmetrical contact areas between said spring (60) and said wheel (4), so that the resultant of the elastic return effort exerted by said spring (60) on said heart cam (2) to return the latter towards said axis (D) of said arbor (3) lies on a radial line with respect to said axis (D) in said radial direction (R).

5. Mobile component (1) according to any of claims 1 to 4, **characterized in that** said heart cam (2) includes a central oblong opening (30) which has two parallel faces and is arranged to guide said arbor (3) with minimum play, and, aligned parallel with said central oblong opening (30), an off-centre opening (50) arranged to guide with minimum play an integrally mounted pin (5) of said wheel (4), so as to allow for the relative mobility of said heart cam (2) with respect to said arbor (3) between two stop positions in said radial direction (R).

6. Mobile component (1) according to claim 5, **characterized in that** said heart cam (2) is symmetrical with respect to a plane of symmetry (PS) parallel to said central oblong opening (30) and off-centre opening (50), and **in that** its said peripheral cam track (23) includes, in proximity to said central oblong opening (30), a flat section (20) arranged to cooperate with a hammer or a return-to-zero control member.

7. Mobile component (1) according to claim 6, **characterized in that** the mobile component includes a portion of said peripheral surface (23) of which at least one flat section (20) is arranged to cooperate with a hammer or a return-to-zero member, said strip (25; 26) being dimensioned to damp the impact effort imparted by a said hammer or return-to-zero control member.

8. Mobile component (1) according to claims 1 and 7, **characterized in that** said mobile component (1) includes at least one said strip (25; 26) incorporated in said heart cam (2), and at least one said spring (60) inserted between said wheel (4) and said heart cam (2).

9. Chronograph mechanism (100) including at least one mobile component (1) according to any of claims 1 to 8, associated with a hammer or a return-to-zero control member.

10. GMT mechanism (200) for indicating the time in several time zones including at least one mobile component (1) according to any of claims 1 to 8, associated with a hammer or a return-to-zero control member.

11. Timepiece movement (300) including at least one mobile component (1) according to any of claims 1 to 8, associated with a hammer or a return-to-zero control member.

12. Watch (400) including at least one mobile component (1) according to any of claims 1 to 8, associated with a hammer or a return-to-zero control member.
